# FASCICULE DE BREVET EUROPEEN

(11) **EP 3 805 869 B1**
(45) Date de publication et mention de la délivrance du brevet: **24.12.2025**
(21) Numéro de dépôt: 19202189.7
(22) Date de dépôt: 09.10.2019
(51) Int. Cl.: G04B 3/04, G04B 37/10

(54) **COURONNE VISSÉE**
GESCHRAUBTE KRONE
THREADED CROWN

(43) Date de publication de la demande: 14.04.2021
(73) Titulaire: Meco S.A., 2540 Grenchen (CH)
(72) Inventeur: AVRIL, Hervé, 2540 Grenchen (CH); THIRY, Rémy, 25140 Charquemont (FR); MARCOS, Ricardo, 3252 Worben (CH)
(74) Mandataire: ICB SA

(56) Documents cités:
- EP-A1- 1 701 225
- EP-A1- 2 592 500
- CH-A- 242 198
- FR-A1- 2 987 684

## Description

### Domaine de l'invention

L'invention concerne une couronne vissée pour une boîte de montre comportant une carrure avec au moins un logement traversant pour la réception de ladite couronne vissée, laquelle couronne vissée comporte un tube agencé pour être inséré dans ledit logement selon une direction axiale autour d'un axe de couronne, et ladite couronne vissée étant agencée pour obturer ledit logement de façon étanche, ladite couronne vissée comportant un sous-ensemble comportant un corps de couronne manipulable par un utilisateur, ledit sous-ensemble étant mobile axialement selon ladite direction axiale par rapport audit tube, et ledit sous-ensemble comportant au moins un mécanisme à ressort avec au moins un ressort monté en compression dans une chambre et s'étendant selon ladite direction axiale.

L'invention concerne encore une boîte de montre comportant au moins un logement pour la réception d'une couronne vissée, et une couronne vissée agencée pour coopérer avec ledit logement et l'obturer de façon étanche.

L'invention concerne encore une montre comportant une telle boîte de montre.

L'invention concerne encore un procédé de montage, dans une boîte de montre, d'une telle couronne vissée.

### Arrière-plan de l'invention

Les couronnes vissées sont couramment utilisées pour équiper des montres dans le but d'améliorer leur étanchéité au niveau du passage d'un organe de commande, tel qu'une tige de remontage ou de commande. Ce type de couronne a la particularité de pouvoir prendre une position dévissée dans laquelle la montre peut être remontée, mise à l'heure, réglée, ou autre, et une position vissée dans laquelle la couronne est vissée et bloquée sur un tube chassé ou vissé dans la carrure de la boîte de montre afin de comprimer un joint d'étanchéité, améliorant ainsi l'étanchéité de la montre. La position vissée est donc celle qui correspond à la position normale lorsque la montre est portée et qui est toujours à peu près la même, à l'usure du joint d'étanchéité près.

Ces couronnes vissées comportent un ressort, à l'encontre duquel s'effectue le vissage. La plupart du temps ce ressort est un ressort hélicoïdal, qui porte sur une surface intérieure de la couronne, et le frottement du dernier brin de ce ressort sur cette surface entraîne de l'usure, et donc la pollution du mécanisme de la couronne, voire de la montre, par des particules d'usure, ce qu'il faut éviter.

Le document FR2987684A1 au nom de CHEVAL FRERES décrit un ensemble avec une couronne de commande vissée, et une lunette indicatrice tournante associée, dite réhaut, agencée pour être disposée à l'intérieur d'une montre, entre sa glace et la périphérie de son cadran. L'ensemble comporte un axe de commande pour manoeuvrer le réhaut, et un tube broché solidaire de la couronne. L'axe de commande est assujetti par une de ses extrémités au tube broché. Un tube fixe est agencé pour être vissé ou chassé dans une ouverture latérale du boîtier de la montre, l'axe de commande traversant librement le tube fixe. Un pignon est agencé à l'autre extrémité de l'axe de commande, en prise avec une zone périphérique crantée du réhaut. Cet ensemble comporte encore des moyens d'embrayage-débrayage. Des premiers moyens d'embrayage-débrayage sont interposés entre une extrémité du tube broché de la couronne et une extrémité de l'axe de commande. Et des seconds moyens d'embrayage-débrayage sont interposés entre l'autre extrémité du même axe de commande et le pignon. Ces premiers et seconds moyens agissent respectivement en embrayage et en débrayage pour un sens de rotation horaire de la couronne, et inversement dans un sens de rotation antihoraire, de manière à entraîner le pignon selon un mouvement rotatif unidirectionnel.

### Résumé de l'invention

L'invention a notamment pour objectif de pallier l'inconvénient lié à l'usure occasionnée par l'extrémité du ressort, et, ainsi, de fournir une couronne vissée plus fiable que celles connues à ce jour.

Ainsi, l'invention concerne une couronne vissée selon la revendication 1.

L'invention concerne encore une boîte de montre comportant au moins un logement pour la réception d'une couronne vissée, et une couronne vissée agencée pour coopérer avec ledit logement et l'obturer de façon étanche.

L'invention concerne encore une montre comportant une telle boîte de montre.

L'invention concerne encore un procédé de montage, dans une boîte de montre, d'une telle couronne vissée.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue en coupe longitudinale d'une couronne vissée selon l'invention;
- la figure 2 est une vue de dessous de la partie intérieure de la couronne de la figure 1 ;
- la figure 3 est une de dessus de la couronne de la figure 1 ;
- la figure 4 est un schéma en coupe longitudinale représentant la couronne de la figure 1 montée sur une carrure d'une boîte de montre ;
- la figure 5 est un schéma-blocs représentant une montre comportant une boîte équipée d'une telle couronne.

### Description détaillée des modes de réalisation préférés

L'invention concerne une couronne vissée 100 pour une boîte 200 de montre. Cette boîte de montre 200 comporte classiquement une carrure 110, avec au moins un logement 90 traversant pour la réception de la couronne vissée 100.

Cette couronne vissée 100 comporte un tube 5, qui est agencé pour être inséré dans le logement 90 selon une direction axiale autour d'un axe de couronne D. La couronne vissée 100 est agencée pour obturer le logement 90 de façon étanche.

Cette couronne vissée 100 comporte un sous-ensemble 20, lequel comporte un corps de couronne 1 manipulable par un utilisateur. Ce sous-ensemble 20 est mobile axialement selon la direction axiale par rapport au tube 5. Le sous-ensemble 20 comporte au moins un mécanisme à ressort, avec au moins un ressort 4 monté en compression dans une chambre 32 et s'étendant selon la direction axiale D. Ce ressort 4 est, notamment mais non limitativement, un ressort hélicoïdal.

Selon l'invention, le sous-ensemble 20 comporte, en appui sur au moins une extrémité distale du ressort 4 sur un premier côté, une rondelle d'appui 9. Cette rondelle d'appui 9 comporte un bossage sur un deuxième côté opposé au premier côté, et plus particulièrement ce bossage est ou comporte une calotte sphérique 99, qui est centrée sur l'axe de couronne D. Et cette calotte sphérique 99 est agencée pour prendre appui sur une surface d'appui 290 que comporte un constituant du sous-ensemble 20.

Dans une variante qui ne fait pas partie de l'invention, le corps de couronne 1 comporte directement la surface d'appui 290.

Selon l'invention, et tel que visible sur la figure 1, le constituant qui comporte cette surface d'appui 290 est une coiffe 2, qui est agencée pour être fixée au corps de couronne 1.

Selon l'invention, cette coiffe 2 est agencée pour coopérer par vissage avec le corps de couronne 1 ou/et pour entourer le tube 5 dans une liaison étanche par compression axiale d'un joint d'étanchéité 25 dans une position complètement vissée du sous-ensemble 20 sur le tube 5.

Plus particulièrement, cette coiffe 2 comporte un filetage de coiffe 21, qui est agencé pour coopérer de façon complémentaire avec un taraudage de corps 11, que comporte le corps de couronne 1.

Plus particulièrement, la coiffe 2 entoure le tube 5, et elle comporte une gorge ou un logement 24, pour la réception d'au moins un premier joint d'étanchéité 25, lequel est agencé pour prendre appui sur une portée 57 que comporte le tube 5. Le tube 5 comporte encore avantageusement une surface d'appui de joint 56, notamment inclinée par rapport à l'axe de couronne D, et qui est agencée pour comprimer au moins axialement le premier joint d'étanchéité 25 dans une position complètement vissée du sous-ensemble 20 sur le tube 5.

Plus particulièrement, cette coiffe 2 comporte une gorge de circlips 23, qui est agencée pour recevoir un circlips de coiffe 26 pour l'arrêt axial du premier joint d'étanchéité 25, selon la direction axiale D.

Dans la variante particulière illustrée par les figures, et nullement limitative, car l'invention est applicable à de nombreux modèles de couronnes vissées, le sous-ensemble 20 comporte, directement ou indirectement solidaire du corps de couronne 1, un canon fixe 3 qui s'étend selon la direction axiale D, et qui comporte un premier filetage 31, qui est agencé pour coopérer avec un premier taraudage 51, que comporte le tube 5, pour le vissage du sous-ensemble 20 sur le tube 5.

Et ce sous-ensemble 20 comporte un canon mobile 7, lequel comporte des moyens de fixation 71, qui sont agencés pour la fixation de la couronne vissée 100 à un organe de commande logé dans une boîte 200. Ce canon mobile 7 est mobile axialement selon la direction axiale D à l'encontre du ressort 4 dans la chambre 32, qui est définie d'une part par le canon fixe 3 et d'autre part par le corps de couronne 1 ou par une coiffe 2 solidaire du corps de couronne 1. Le canon mobile 7 est monté prisonnier dans cette chambre 32.

Plus particulièrement, le sous-ensemble 20 est indémontable.

Plus particulièrement, la coiffe 2 est fixée de façon indémontable au corps de couronne 1, par exemple par collage avec une résine à deux composants, ou similaire.

Plus particulièrement, le canon fixe 3 est fixé de façon indémontable à la coiffe 2, par exemple par soudure laser, ou autre.

Plus particulièrement, le sous-ensemble 20 comporte le corps de couronne 1 entourant la coiffe 2, qui porte le canon fixe 3 avec lequel elle définit la chambre 32 dans laquelle sont montées prisonniers la rondelle d'appui 9 en appui par sa calotte sphérique 99 avec la surface d'appui 290, que comporte la coiffe 2, le ressort 4, et le canon mobile 7.

Plus particulièrement, la coiffe 2 comporte un tourillon 29 qui guide un alésage 39 que comporte le canon fixe 3. Plus particulièrement, ce tourillon 29 comporte la surface d'appui 290, qui s'étend sensiblement perpendiculairement à l'axe de couronne D.

Plus particulièrement, le tube 5 comporte au moins une gorge de joint 54 pour la réception d'au moins un deuxième joint d'étanchéité 55, qui est agencé pour coopérer avec un logement 90 d'une boîte 100.

Plus particulièrement, le tube 5 comporte un usinage d'extrémité 52, qui est agencé pour coopérer avec des moyens d'arrêt axial 53 pour l'arrêt axial de la couronne vissée 100 quand elle est en position de service dans un logement 90. Dans une variante, cet usinage d'extrémité 52 est une gorge de circlips agencée pour coopérer avec un circlips d'arrêt constituant les moyens d'arrêt axial 53. Dans une autre variante, l'usinage d'extrémité 52 est un filetage, ou respectivement un taraudage, agencé pour coopérer avec un taraudage, ou respectivement un filetage, que comporte un écrou constituant les moyens d'arrêt axial 53.

Plus particulièrement, le tube 5 comporte un épaulement 59, dont la projection sur un plan perpendiculaire à l'axe de couronne D n'est pas de révolution, et qui est agencé pour coopérer avec un logement de forme que comporte une carrure 110. La figure 2 montre un tel épaulement 59 à quatre faces, agencé pour coopérer avec un logement carré de la carrure. Ainsi, il n'est pas nécessaire que le tube 5 soit vissé ou chassé dans le logement 90 de la carrure 110, il est alors arrêté angulairement par cet épaulement 59, et axialement par les moyens d'arrêt axial 53. Naturellement un montage classique, chassé et/ou vissé, selon la direction axiale D, du tube 5 dans le logement 90 de la carrure 110 est également possible.

Plus particulièrement, tel que visible sur la figure 3, la couronne vissée 100 est une couronne vissée qui comporte un motif sur une face d'extrémité du corps de couronne 1 ou à son voisinage, et ce motif 19 est agencé pour prendre, en position complètement vissée du sous-ensemble 20 sur le tube 5, autant de positions indexées que le permet la coopération de l'épaulement 59 avec un logement de forme complémentaire que comporte la carrure 110, ici quatre positions dans la réalisation illustrée par les figures.

Dans une autre variante encore, la couronne vissée 100 est une couronne vissée orientable.

L'invention concerne encore une boîte de montre 200, comportant au moins une telle couronne vissée 100, et comportant une carrure 110 avec au moins un logement 90 traversant pour la réception d'une telle couronne vissée 100.

Plus particulièrement, cette boîte 200 comporte un logement de forme qui n'est pas de révolution, et comportant une couronne vissée 100 avec un épaulement 59, lequel est agencé pour coopérer avec ce logement de forme, dans au moins une position d'indexation.

L'invention concerne encore une pièce d'horlogerie, notamment une montre 1000, comportant une telle boîte 200.

L'invention concerne encore un procédé de montage, dans une boîte de montre, d'une telle couronne vissée 100, comprenant les étapes suivantes :
- préparer le sous-ensemble 20, en insérant la rondelle d'appui 9 en appui sur le ressort 4 dans la chambre 32, et en appui, par sa calotte sphérique 99, sur une surface d'appui 290 que comporte un constituant du sous-ensemble 20 ;
- fixer de façon indémontable le canon fixe 3 au corps de couronne 1 ou à un composant fixé de façon indémontable au corps de couronne 1 ;
- visser le tube 5 au canon fixe 3 en enfermant au moins un premier joint d'étanchéité 25 entre le tube 5 et le sous-ensemble 20 ;
- préparer le tube 5 pour sa fixation dans un logement 90, et l'équiper d'au moins un deuxième joint d'étanchéité 55.

Plus particulièrement, lors de la préparation du sous-ensemble 20, on fixe de façon irréversible le canon fixe 3 à la coiffe 2, qu'on fixe de façon irréversible au corps de couronne 1.

Plus particulièrement, on effectue le montage de la couronne vissée 100, et on insère le tube 5 axialement selon la direction axiale D dans le logement 90 de la carrure 110, on le fixe à la carrure 110 par vissage ou chassage jusqu'à une position de butée de vissage ou respectivement de chassage.

Plus particulièrement, lors de l'insertion du tube 5 dans le logement 90, on aligne l'épaulement 59 si le tube 5 en comporte, avec le logement de forme complémentaire de la carrure 110, dans une position d'indexation désirée.

## Revendications

1. Couronne vissée (100) pour une boîte (200) de montre comportant une carrure (110) avec au moins un logement (90) traversant pour la réception de ladite couronne vissée (100), laquelle couronne vissée (100) comportant un tube (5) agencé pour être inséré dans ledit logement (90) selon une direction axiale autour d'un axe de couronne (D), et ladite couronne vissée (100) étant agencée pour obturer ledit logement (90) de façon étanche, ladite couronne vissée (100) comportant un sous-ensemble (20) comportant un corps de couronne (1) manipulable par un utilisateur, ledit sous-ensemble (20) étant mobile axialement selon ladite direction axiale par rapport audit tube (5), et ledit sous-ensemble (20) comportant au moins un mécanisme à ressort avec au moins un ressort (4) monté en compression dans une chambre (32) et s'étendant selon ladite direction axiale (D), la couronne vissée étant **caractérisée en ce que** ledit sous-ensemble (20) comporte, en appui sur au moins une extrémité distale dudit ressort (4) sur un premier côté, une rondelle d'appui (9) comportant sur un deuxième côté opposé audit premier côté une calotte sphérique (99) centrée sur ledit axe de couronne (D), laquelle calotte sphérique (99) est agencée pour prendre appui sur une surface d'appui (290) que comporte un constituant dudit sous-ensemble, ledit constituant comportant ladite surface d'appui (290) étant une coiffe (2) agencée pour être fixée audit corps de couronne (1), ladite coiffe (2) comportant un filetage de coiffe (21) agencé pour coopérer avec un taraudage de corps (11) que comporte ledit corps de couronne (1).

2. Couronne vissée (100) selon la revendication 1, **caractérisée en ce que** ladite coiffe (2) entoure ledit tube (5), et comporte une gorge ou un logement (24) pour la réception d'au moins un premier joint d'étanchéité (25) agencé pour prendre appui sur une portée (57) que comporte ledit tube (5), lequel comporte encore une surface d'appui de joint (56) agencée pour comprimer au moins axialement ledit premier joint d'étanchéité (25) dans une position complètement vissée dudit sous-ensemble (20) sur ledit tube (5).

3. Couronne vissée (100) selon l'une des revendications 1 ou 2, **caractérisée en ce que** ladite coiffe (2) comporte une gorge de circlips (23) agencée pour recevoir un circlips de coiffe (26) pour l'arrêt axial, selon ladite direction axiale, d'un premier joint d'étanchéité (25).

4. Couronne vissée (100) selon l'une des revendications 1 à 3, **caractérisée en ce que** ledit sous-ensemble (20) comporte, directement ou indirectement solidaire dudit corps de couronne (1), un canon fixe (3) qui s'étend selon ladite direction axiale et qui comporte un premier filetage (31) agencé pour coopérer avec un premier taraudage (51) que comporte ledit tube (5) pour le vissage dudit sous-ensemble (20) sur ledit tube (5), et **en ce que** ledit premier sous-ensemble (20) comporte un canon mobile (7) comportant des moyens de fixation (71) agencés pour la fixation de ladite couronne vissée (100) à un organe de commande logé dans une dite boîte (200), lequel canon mobile (7) est mobile axialement selon ladite direction axiale à l'encontre dudit ressort (4) dans ladite chambre (32) définie d'une part par ledit canon fixe (3) et d'autre part par ledit corps de couronne (1) ou par une coiffe (2) solidaire dudit corps de couronne (1), et dans laquelle chambre (32) ledit canon mobile (7) est monté prisonnier.

5. Couronne vissée (100) selon la revendication 4, **caractérisée en ce que** ledit sous-ensemble (20) est indémontable.

6. Couronne vissée (100) selon l'une des revendications 1 à 5, **caractérisée en ce que** ladite coiffe (2) est fixée de façon indémontable audit corps de couronne (1).

7. Couronne vissée (100) selon la revendication 4 et l'une des revendications 1 à 6, **caractérisée en ce que** ledit canon fixe (3) est fixé de façon indémontable à ladite coiffe (2).

8. Couronne vissée (100) selon la revendication 4 et l'une des revendications 1 à 7, **caractérisée en ce que** ledit sous-ensemble (20) comporte ledit corps de couronne (1) entourant ladite coiffe (2) qui porte ledit canon fixe (3) avec lequel elle définit ladite chambre (32) dans laquelle sont montées prisonniers ladite rondelle d'appui (9) en appui par sa dite calotte sphérique (99) avec ladite surface d'appui (290), que comporte ladite coiffe (2), ledit ressort (4) et ledit canon mobile (7).

9. Couronne vissée (100) selon la revendication 4 et l'une des revendications 1 à 8, **caractérisée en ce que** ladite coiffe (2) comporte un tourillon (29) qui guide un alésage (39) que comporte ledit canon fixe (3).

10. Couronne vissée (100) selon la revendication 9, **caractérisée en ce que** ledit tourillon (29) comporte ladite surface d'appui (290) s'étendant sensiblement perpendiculairement audit axe de couronne (D).

11. Couronne vissée (100) selon l'une des revendications 1 à 10, **caractérisée en ce que** ledit tube (5) comporte au moins une gorge de joint (54) pour la réception d'au moins un deuxième joint d'étanchéité (55) agencé pour coopérer avec un logement (90) d'une dite boîte (100).

12. Couronne vissée (100) selon l'une des revendications 1 à 11, **caractérisée en ce que** ledit tube (5) comporte un usinage d'extrémité (52) agencé pour coopérer avec des moyens d'arrêt axial (53) pour l'arrêt axial de ladite couronne vissée (100) quand elle est en position de service dans un dit logement (90).

13. Couronne vissée (100) selon la revendication 12, **caractérisée en ce que** ledit usinage d'extrémité (52) est une gorge de circlips agencée pour coopérer avec un circlips d'arrêt constituant lesdits moyens d'arrêt axial (53).

14. Couronne vissée (100) selon la revendication 12, **caractérisée en ce que** ledit usinage d'extrémité (52) est un filetage, ou respectivement un taraudage, agencé pour coopérer avec un taraudage, ou respectivement un filetage, que comporte un écrou constituant lesdits moyens d'arrêt axial (53).

15. Couronne vissée (100) selon l'une des revendications 1 à 14, **caractérisée en ce que** ledit tube (5) comporte un épaulement (59) dont la projection sur un plan perpendiculaire audit axe de couronne (D) n'est pas de révolution, et qui est agencé pour coopérer avec un logement de forme que comporte une dite carrure (110).

16. Couronne vissée (100) selon la revendication 15, **caractérisée en ce que caractérisée en ce que** ladite couronne vissée (100) est une couronne vissée comportant un motif (19) sur une face d'extrémité (18) dudit corps de couronne (1) ou à son voisinage, lequel motif (19) est agencé pour prendre, en position complètement vissée dudit sous-ensemble (20) sur ledit tube (5), autant de positions indexées que le permet la coopération dudit épaulement (59) avec un dit logement de forme que comporte une dite carrure (110).

17. Couronne vissée (100) selon l'une des revendications 1 à 14, **caractérisée en ce que** ledit tube (5) est agencé pour être vissé ou chassé dans ledit logement (90) selon ladite direction axiale.

18. Couronne vissée (100) selon l'une des revendications 1 à 17, **caractérisée en ce que** ladite couronne vissée (100) est une couronne vissée orientable.

19. Boîte de montre (200), comportant au moins une couronne vissée (100) selon l'une des revendications 1 à 18 et comportant une carrure (110) avec au moins un logement (90) traversant pour la réception d'une dite couronne vissée (100).

20. Boîte (200) selon la revendication 19, comportant un logement de forme qui n'est pas de révolution, et comportant une couronne vissée (100) selon la revendication 15 ou 16, dont ledit épaulement (59) est agencé pour coopérer avec ledit logement de forme, dans au moins une position d'indexation.

21. Montre (1000) comportant une boîte (200) selon la revendication 19 ou 20.

22. Procédé de montage, dans un logement (90) d'une boîte de montre, d'une couronne vissée (100) selon la revendication 4 et selon l'une des revendications 1 à 18, comprenant les étapes suivantes :
- préparer ledit sous-ensemble (20), en insérant ladite rondelle d'appui (9) en appui sur ledit ressort (4) dans ladite chambre (32), et en appui, par sa calotte sphérique (99), sur une dite surface d'appui (290) que comporte un constituant dudit sous-ensemble (20) ;
- fixer de façon indémontable ledit canon fixe (3) audit corps de couronne (1) ou à un composant fixé de façon indémontable audit corps de couronne (1) ;
- visser ledit tube (5) audit canon fixe (3) en enfermant au moins un premier joint d'étanchéité (25) entre ledit tube (5) et ledit sous-ensemble (20) ;
- préparer ledit tube (5) pour sa fixation dans un dit logement (90), et l'équiper d'au moins un deuxième joint d'étanchéité (55).

23. Procédé de montage d'une couronne vissée (100) selon la revendication 22, **caractérisé en ce que**, lors de la préparation dudit sous-ensemble (20), on fixe de façon irréversible ledit canon fixe (3) à ladite coiffe (2), qu'on fixe de façon irréversible audit corps de couronne (1).

24. Procédé de montage d'une boîte (100) selon la revendication 22 ou 23, **caractérisé en ce que** l'on effectue le montage de ladite couronne vissée (100) selon la revendication 22 ou 23, et **en ce qu'**on insère ledit tube (5) axialement selon ladite direction axiale dans ledit logement (90) de ladite carrure (110), **en ce qu'**on le fixe à ladite carrure (110) par vissage ou chassage jusqu'à une position de butée de vissage ou respectivement de chassage.

25. Procédé selon la revendication 24, pour le montage d'une boîte (100) selon la revendication 19, lorsqu'elle dépend de la revendication 15, **caractérisé en ce que**, lors de l'insertion dudit tube (5) dans ledit logement (90), on aligne ledit épaulement (59) avec ledit logement de forme, dans une position d'indexation désirée.

## Patentansprüche

1. Schraubkrone (100) für ein Uhrengehäuse (200) umfassend ein Mittelteil (110) mit mindestens einem durchgehenden Sitz (90) zum Halten der Schraubkrone (100), wobei die Schraubkrone (100) ein Rohr (5) umfasst, das dazu ausgelegt ist, in einer axialen Richtung um eine Kronenachse (D) in den Sitz (90) eingeführt zu werden, und die Schraubkrone (100) so angeordnet ist, dass sie den Sitz (90) abdichtend verschließt, wobei die Schraubkrone (100) eine Teilanordnung (20) umfasst, umfassend einen Kronenkörper (1), der von einem Benutzer bedient werden kann, wobei die Teilanordnung (20) in axialer Richtung relativ zu dem Rohr (5) axial beweglich ist, und die Teilanordnung (20) mindestens einen federbelasteten Mechanismus mit mindestens einer Feder (4) umfasst, die so angebracht ist, dass sie innerhalb einer Kammer (32) komprimiert ist und sich in der axialen Richtung (D) erstreckt, wobei die Schraubkrone **dadurch gekennzeichnet ist, dass** die Teilanordnung (20) eine auf mindestens einem distalen Ende der Feder (4) auf einer ersten Seite aufliegende Unterlegscheibe (9) umfasst, umfassend, auf einer zweiten der ersten Seite gegenüberliegen Seite, eine Kugelkalotte (99), die auf der Kronenachse (D) zentriert ist, wobei die Kugelkalotte (99) so angeordnet ist, dass sie an einer Lagerfläche (290) aufliegt, die in einem Bestandteil der Teilanordnung enthalten ist, wobei das Bestandteil, das die Lagerfläche (290) umfasst, eine Kappe (2) ist, die so angeordnet ist, dass sie an dem Kronenkörper (1) befestigt ist, wobei die Kappe (2) ein Kappengewinde (21) umfasst, das zum Eingriff mit einer in dem Kronenkörper (1) enthaltenen Körpergewindebohrung (11) ausgelegt ist.

2. Schraubkrone (100) nach Anspruch 1, **dadurch gekennzeichnet, dass** die Kappe (2) das Rohr (5) umgibt und eine Nut oder einen Sitz (24) zum Halten mindestens einer ersten Dichtung (25) umfasst, die so angeordnet ist, dass sie auf einer Schulter (57) aufliegt, die in dem Rohr (5) enthalten ist, das ferner eine Dichtungslagerfläche (56) umfasst, die so angeordnet ist, dass sie die erste Dichtung (25) in einer Position, in der die Teilanordnung (20) vollständig auf das Rohr (5) geschraubt ist, mindestens axial zusammendrückt.

3. Schraubkrone (100) nach einem der Ansprüche 1 oder 2, **dadurch gekennzeichnet, dass** die Kappe (2) eine Sicherungsringnut (23) umfasst, die so angeordnet ist, dass sie einen Kappensicherungsring (26) hält, um eine erste Dichtung (25) in der axialen Richtung axial anzuhalten.

4. Schraubkrone (100) nach einem der Ansprüche 1 bis 3, **dadurch gekennzeichnet, dass** die Teilanordnung (20) ein direkt oder indirekt an dem Kronenkörper (1) befestigtes, feststehendes Rohr (3) umfasst, das sich in der axialen Richtung erstreckt und das ein erstes Gewinde (31) umfasst, das so ausgelegt ist, dass es mit einer ersten Gewindebohrung (51) in Eingriff kommt, die in dem Rohr (5) enthalten ist, um die Teilanordnung (20) auf das Rohr (5) zu schrauben, und dadurch, dass die erste Teilanordnung (20) ein bewegliches Rohr (7) umfasst, das Befestigungsmittel (71) umfasst, die so angeordnet sind, dass sie die Schraubkrone (100) an einem Steuerelement befestigen, das in einem Gehäuse (200) eingestülpt ist, wobei das bewegliche Rohr (7) in der Lage ist, sich in der axialen Richtung gegen die Feder (4) in der gebildeten Kammer (32) axial zu bewegen, einerseits durch das feststehende Rohr (3) und andererseits durch den Kronenkörper (1) oder durch eine Kappe (2), die an dem Kronenkörper (1) befestigt ist, und wobei das bewegliche Rohr (7) in der Kammer (32) unbeweglich angebracht ist.

5. Schraubkrone (100) nach Anspruch 4, **dadurch gekennzeichnet, dass** die Teilanordnung (20) unlösbar ist.

6. Schraubkrone (100) nach einem der Ansprüche 1 bis 5, **dadurch gekennzeichnet, dass** die Kappe (2) unlösbar an dem Kronenkörper (1) befestigt ist.

7. Schraubkrone (100) nach Anspruch 4 und einem der Ansprüche 1 bis 6, **dadurch gekennzeichnet, dass** das feststehende Rohr (3) unlösbar an der Kappe (2) befestigt ist.

8. Schraubkrone (100) nach Anspruch 4 und einem der Ansprüche 1 bis 7, **dadurch gekennzeichnet, dass** die Teilanordnung (20) den die Kappe (2) umgebenden Kronenkörper (1) umfasst, der das feste Rohr (3) trägt, mit dem er die Kammer (32) bildet, in der die Unterlegscheibe (9) mithilfe ihrer Kugelkalotte (99) auf der Lagerfläche (290), die in der Kappe (2) enthalten ist, aufliegt, wobei die Feder (4) und das bewegliche Rohr (7) unbeweglich angebracht sind.

9. Schraubkrone (100) nach Anspruch 4 und einem der Ansprüche 1 bis 8, **dadurch gekennzeichnet, dass** die Kappe (2) einen Zapfen (29) umfasst, der eine Bohrung (39) führt, die in dem feststehenden Rohr (3) enthalten ist.

10. Schraubkrone (100) nach Anspruch 9, **dadurch gekennzeichnet, dass** der Zapfen (29) die Lagerfläche (290) umfasst, die sich im Wesentlichen senkrecht zu der Kronenachse (D) erstreckt.

11. Schraubkrone (100) nach einem der Ansprüche 1 bis 10, **dadurch gekennzeichnet, dass** das Rohr (5) mindestens eine Dichtungsnut (54) zum Halten mindestens einer zweiten Dichtung (55) umfasst, die so angeordnet ist, dass sie mit einem Sitz (90) in einem Gehäuse (100) in Eingriff kommt.

12. Schraubkrone (100) nach einem der Ansprüche 1 bis 11, **dadurch gekennzeichnet, dass** das Rohr (5) eine Endbearbeitung (52) umfasst, die so angeordnet ist, dass sie mit axialen Anschlagmitteln (53) in Eingriff kommt, um die Schraubkrone (100) axial anzuhalten, wenn sie sich in der Betriebsposition in einem Sitz (90) befindet.

13. Schraubkrone (100) nach Anspruch 12, **dadurch gekennzeichnet, dass** die Endbearbeitung (52) eine Sicherungsringnut ist, die so angeordnet ist, dass sie mit einem Anschlagssicherungsring in Eingriff kommt, um die axialen Anschlagmittel (53) zu bilden.

14. Schraubkrone (100) nach Anspruch 12, **dadurch gekennzeichnet, dass** die Endbearbeitung (52) ein Gewinde bzw. eine Gewindebohrung ist, das bzw. die so angeordnet ist, dass es bzw. sie mit einer Gewindebohrung bzw. einem Gewinde in Eingriff kommt, das bzw. die in einer Nut enthalten ist, um das axiale Anschlagmittel (53) zu bilden.

15. Schraubkrone (100) nach einem der Ansprüche 1 bis 14, **dadurch gekennzeichnet, dass** das Rohr (5) eine Schulter (59) umfasst, deren Projektion in einer Ebene senkrecht zu der Kronenachse (D) drehfest ist und die so angeordnet ist, dass sie mit einem geformten Sitz in Eingriff kommt, der in einem Mittelteil (110) enthalten ist.

16. Schraubkrone (100) nach Anspruch 15, **dadurch gekennzeichnet, dass** die Schraubkrone (100) eine Schraubkrone ist, die ein Muster (19) auf einer Stirnseite (18) des Kronenkörpers (1) oder in deren Nähe umfasst, wobei das Muster (19) so angeordnet ist, dass es in einer Position, in der die Teilanordnung (20) vollständig auf das Rohr (5) geschraubt ist, so viele Indexierungspositionen einnimmt, wie durch den Eingriff der Schulter (59) mit dem geformten Sitz, der in dem Mittelteil (110) enthalten ist, möglich ist.

17. Schraubkrone (100) nach einem der Ansprüche 1 bis 14, **dadurch gekennzeichnet, dass** das Rohr (5) so angeordnet ist, dass es in der axialen Richtung in den Sitz (90) eingeschraubt oder eingetrieben wird.

18. Schraubkrone (100) nach einem der Ansprüche 1 bis 17, **dadurch gekennzeichnet, dass** die Schraubkrone (100) eine ausrichtbare Schraubkrone ist.

19. Uhrengehäuse (200), umfassend mindestens eine Schraubkrone (100) nach einem der Ansprüche 1 bis 18 und umfassend einen Mittelteil (110) mit mindestens einem durchgehenden Sitz (90) zum Halten der Schraubkrone (100).

20. Gehäuse (200) nach Anspruch 19, umfassend einen drehfesten, geformten Sitz und umfassend eine Schraubkrone (100) nach Anspruch 15 oder 16, wobei die Schulter (59) so angeordnet ist, dass sie in mindestens einer Indexierungsposition mit dem geformten Sitz in Eingriff kommt.

21. Uhr (1000), die ein Gehäuse (200) nach Anspruch 19 oder 20 umfasst.

22. Verfahren zum Anbringen einer Schraubkrone (100) nach Anspruch 4 und nach einem der Ansprüche 1 bis 18 in einem Sitz (90) in einem Uhrengehäuse, umfassend die folgenden Schritte:
- Vorbereiten der Teilanordnung (20) durch Einführen der Unterlegscheibe (9), die an der Feder (4) innerhalb der Kammer (32) aufliegt, und die, mithilfe ihrer Kugelkalotte (99), an einer Lagerfläche (290), die in einem Bestandteil der Teilanordnung (20) enthalten ist, aufliegt;
- unlösbares Befestigen des festen Rohrs (3) an dem Kronenkörper (1) oder an einer Komponente, die unlösbar an dem Kronenkörper (1) befestigt ist;
- Schrauben des Rohrs (5) an das feststehende Rohr (3), um mindestens eine erste Dichtung (25) zwischen dem Rohr (5) und der Teilanordnung (20) zu umschließen;
- Vorbereiten des Rohrs (5) zur Befestigung innerhalb eines Sitzes (90) und Ausstatten des Rohrs mit mindestens einer zweiten Dichtung (55).

23. Verfahren zum Anbringen einer Schraubkrone (100) nach Anspruch 22, **dadurch gekennzeichnet, dass** bei der Vorbereitung der Teilanordnung (20) das feststehende Rohr (3) unbeweglich an der Kappe (2) befestigt ist, die unbeweglich an dem Kronenkörper (1) befestigt ist.

24. Verfahren zum Anbringen eines Gehäuses (100) nach Anspruch 22 oder 23, **dadurch gekennzeichnet, dass** die Schraubkrone (100) nach Anspruch 22 oder 23 angebracht ist, und dass das Rohr (5) in der axialen Richtung innerhalb des Sitzes (90) in dem Mittelteil (110) axial eingeführt ist, indem es in dem Mittelteil (110) bis zu einer Schraubenanschlagposition bzw. einer Antriebsanschlagposition eingeschraubt oder eingetrieben ist.

25. Verfahren nach Anspruch 24 zum Zusammenbauen eines Gehäuses (100) nach Anspruch 19, wenn er von Anspruch 15 abhängt, **dadurch gekennzeichnet, dass**, wenn das Rohr (5) in den Sitz (90) eingeführt wird, die Schulter (59) mit dem geformten Sitz in einer gewünschten Indexierungsposition ausgerichtet ist.

## Claims

1. A screw-down crown (100) for a watchcase (200) comprising a middle (110) with at least one through-bed (90) for holding said screw-down crown (100), said screw-down crown (100) comprising a tube (5) designed to be inserted into said bed (90) in an axial direction around a crown axis (D), and said screw-down crown (100) being arranged so as to sealingly close said bed (90), said screw-down crown (100) comprising a subassembly (20), comprising a crown body (1) that can be handled by a user, said subassembly (20) being axially mobile in said axial direction relative to said tube (5), and said subassembly (20) comprising at least one spring-loaded mechanism with at least one spring (4) mounted such that it is compressed inside a chamber (32) and extending in said axial direction (D), the screw-down crown being **characterised in that** said subassembly (20) comprises, bearing on at least one distal end of said spring (4) on a first side, a support washer (9) comprising, on a second side opposite said first side, a spherical calotte (99) centred on said crown axis (D), said spherical calotte (99) being arranged so as to bear on a bearing surface (290) comprised in a constituent part of said subassembly, said constituent part comprising said bearing surface (290) being a cap (2) arranged so as to be fastened to said crown body (1), said cap (2) comprising a cap threading (21) designed to engage with a body tapping (11) comprised in said crown body (1).

2. The screw-down crown (100) according to claim 1, **characterised in that** said cap (2) surrounds said tube (5), and comprises a groove or a bed (24) for holding at least one first gasket (25) arranged so as to bear on a shoulder (57) comprised in said tube (5), which further comprises a gasket-bearing surface (56) arranged so as to at least axially compress said first gasket (25) in a position in which said subassembly (20) is fully screwed down onto said tube (5).

3. The screw-down crown (100) according to any of claims 1 or 2, **characterised in that** said cap (2) comprises a circlip groove (23) arranged so as to hold a cap circlip (26) for axially stopping, in said axial direction, a first gasket (25).

4. The screw-down crown (100) according to any of claims 1 to 3, **characterised in that** said subassembly (20) comprises, directly or indirectly attached to said crown body (1), a fixed pipe (3) which extends in said axial direction and which comprises a first threading (31) designed to engage with a first tapping (51) comprised in said tube (5) for screwing said subassembly (20) onto said tube (5), and **in that** said first subassembly (20) comprises a mobile pipe (7) comprising fastening means (71) arranged so as to fasten said screw-down crown (100) to a control member turned in a said case (200), said mobile pipe (7) being capable of moving axially in said axial direction against said spring (4) in said chamber (32) formed, on one hand, by said fixed pipe (3) and on the other hand by said crown body (1) or by a cap (2) attached to said crown body (1), and in which chamber (32) said mobile pipe (7) is immovably mounted.

5. The screw-down crown (100) according to claim 4, **characterised in that** said subassembly (20) is undetachable.

6. The screw-down crown (100) according to any of claims 1 to 5, **characterised in that** said cap (2) is undetachably fastened to said crown body (1).

7. The screw-down crown (100) according to claim 4 and any of claims 1 to 6, **characterised in that** said fixed pipe (3) is undetachably fastened to said cap (2).

8. The screw-down crown (100) according to claim 4 and any of claims 1 to 7, **characterised in that** said subassembly (20) comprises said crown body (1) surrounding said cap (2), which carries said fixed pipe (3) with which it forms said chamber (32) in which said support washer (9) bearing via its said spherical calotte (99) on said bearing surface (290), comprised in said cap (2), said spring (4), and said mobile pipe (7) are immovably mounted.

9. The screw-down crown (100) according to claim 4 and any of claims 1 to 8, **characterised in that** said cap (2) comprises a trunnion (29) which guides a bore (39) comprised in said fixed pipe (3).

10. The screw-down crown (100) according to claim 9, **characterised in that** said trunnion (29) comprises said bearing surface (290) extending substantially perpendicular to said crown axis (D).

11. The screw-down crown (100) according to any of claims 1 to 10, **characterised in that** said tube (5) comprises at least one gasket groove (54) for holding at least one second gasket (55) arranged so as to engage with a bed (90) in a said case (100).

12. The screw-down crown (100) according to any of claims 1 to 11, **characterised in that** said tube (5) comprises an end machining (52) arranged so as to engage with axial stop means (53) for axially stopping said screw-down crown (100) when it is in the service position in a said bed (90).

13. The screw-down crown (100) according to claim 12, **characterised in that** said end machining (52) is a circlip groove arranged so as to engage with a stop circlip forming said axial stop means (53).

14. The screw-down crown (100) according to claim 12, **characterised in that** said end machining (52) is a threading, or respectively a tapping, arranged so as to engage with a tapping, or respectively with a threading, comprised in a nut forming said axial stop means (53).

15. The screw-down crown (100) according to any of claims 1 to 14, **characterised in that** said tube (5) comprises a shoulder (59), the projection of which on a plane perpendicular to said crown axis (D) is non-rotational and which is arranged so as to engage with a shaped bed comprised in a said middle (110).

16. The screw-down crown (100) according to claim 15, **characterised in that** said screw-down crown (100) is a screw-down crown comprising a pattern (19) on an end face (18) of said crown body (1) or in the vicinity thereof, said pattern (19) being arranged so as to take, in a position in which said subassembly (20) is fully screwed onto said tube (5), as many indexed positions as allowed by the engagement of said shoulder (59) with a said shaped bed comprised in a said middle (110).

17. The screw-down crown (100) according to any of claims 1 to 14, **characterised in that** said tube (5) is arranged so as to be screwed or driven into said bed (90) in said axial direction.

18. The screw-down crown (100) according to any of claims 1 to 17, **characterised in that** said screw-down crown (100) is an orientable screw-down crown.

19. A watchcase (200) comprising at least one screw-down crown (100) according to any of claims 1 to 18, and comprising a middle (110) with at least one through-bed (90) for holding a said screw-down crown (100).

20. The case (200) according to claim 19, comprising a non-rotational shaped bed and comprising a screw-down crown (100) according to claim 15 or 16, in which said shoulder (59) is arranged so as to engage with said shaped bed, in at least one indexing position.

21. A watch (1000) comprising a case (200) according to claim 19 or 20.

22. A method for mounting a screw-down crown (100), according to claim 4 and according to any of claims 1 to 18, in a bed (90) in a watchcase, comprising the following steps:
- preparing said subassembly (20) by inserting said support washer (9) bearing on said spring (4) inside said chamber (32), and bearing, via its spherical calotte (99), on a said bearing surface (290) comprised in a constituent part of said subassembly (20);
- undetachably fastening said fixed pipe (3) to said crown body (1) or to a component undetachably fastened to said crown body (1);
- screwing said tube (5) to said fixed pipe (3), enclosing at least one first gasket (25) between said tube (5) and said subassembly (20);
- preparing said tube (5) to be fastened inside a said bed (90) and equipping the tube with at least one second gasket (55).

23. The method for mounting a screw-down crown (100) according to claim 22, **characterised in that**, when preparing said subassembly (20), said fixed pipe (3) is immovably fastened to said cap (2), which is immovably fastened to said crown body (1).

24. A method for mounting a case (100) according to claim 22 or 23, **characterised in that** said screw-down crown (100) is mounted according to claim 22 or 23 and **in that** said tube (5) is axially inserted in said axial direction inside said bed (90) in said middle (110), **in that** it is screwed or driven into said middle (110) up to a screw-down stop position or respectively to a drive stop position.

25. The method according to claim 24 for assembling a case (100) according to claim 19, when it depends from claim 15, **characterised in that**, when inserting said tube (5) into said bed (90), said shoulder (59) is aligned with said shaped bed, in a desired indexing position.
